# EUROPÄISCHE PATENTSCHRIFT

(11) **EP 1 560 961 B1**
(45) Veröffentlichungstag und Bekanntmachung des Hinweises auf die Patenterteilung: **06.01.2010**
(21) Anmeldenummer: 03757629.5
(22) Anmeldetag: 06.11.2003
(51) Int. Cl.: D01H 5/72, D01H 1/02

(54) **SPINNMASCHINE MIT faserVERDICHTUNGSEINRICHTUNG**
SPINNING MACHINE with fibre condensing DEVICE
METIER A FILER EQUIPE D'UN DISPOSITIF DE condensation de fibres

(30) Priorität: 11.11.2002 DE 10252631
(43) Veröffentlichungstag der Anmeldung: 10.08.2005
(73) Patentinhaber: MASCHINENFABRIK RIETER AG, 8406 Winterthur (CH); Mondgenast, Peter, 8400 Winterthur (CH)
(72) Erfinder: WEHRLI, Rudolf, CH-8406 Winterthur (CH)
(86) Internationale Anmeldenummer: PCT/CH2003/000728
(87) Internationale Veröffentlichungsnummer: WO 2004/044292

(56) Entgegenhaltungen:
- DE-A- 19 805 398
- DE-C- 877 876
- FR-A- 1 310 600
- US-A- 4 051 577
- US-A- 5 577 298

## Beschreibung

Die Erfindung betrifft eine Spinnmaschine nach dem Oberbegriff der unabhängigen Ansprüche 1 und 2. Weiter wird sie auch zur Anwendung bei Verdichtungsspinnmaschinen nach Anspruch 4 vorgeschlagen. Derartige Spinnmaschinen haben entweder ein Streckwerk mit einer speziellen Auslaufwalze, welche an eine Saugeinrichtung angeschlossen ist, oder es ist eine mit Unterdruck arbeitende Verdichtungseinrichtung an ein konventionelles zweistufiges Streckwerk mit drei Zylinderpaaren angeschlossen. Die Verdichtung geschieht auf einem mit dem Faserverband fortbewegten luftdurchlässigen Verdichtungselement, das von innen her mit Unterdruck beaufschlagt ist, wobei die Verdichtung durch die quer gegen den Faserverband anströmende Saugluft bewirkt wird.

Die US-A-5,577,298 beschreibt ein Doppelriemchenstreckwerk, welches zwischen der Austrittsöffnung der Riemchenführung und dem Klemmspalt des Lieferzylinderpaares einen mechanischen Verdichter enthält, welcher das Faserband mechanisch verdichtet.

Mit der Erschliessung neuer Einsatzgebiete insbesondere von Verdichtungsspinnmaschinen entsteht das Bedürfnis, den Faserverband vor der Verdichtung auf seinem Weg durch das Streckwerk und gegebenenfalls zur Verdichtungseinrichtung möglichst vollkommen zu kontrollieren.

Die Aufgabe wird durch die kennzeichnenden Merkmale der Ansprüche 1 und 2 gelöst.

Erfindungsgemäss wird hierzu im Hauptverzug des Streckwerks und/oder vor Erreichen der Verdichtungseinrichtung eine spezielle Führung vorgesehen, welche ein Auseinanderdriften der verstreckten Fasern weniger als bei konventionellen Streckwerken ermöglicht, ohne den einzelnen Fasern wesentliche Richtungsänderungen aufzuzwingen. In einer Ausführungsform wird dies durch ein Umlenkelement erreicht, dessen Oberfläche wenigstens von einem Teil der Fasern bestrichen wird, bevorzugt so, dass sämtliche Fasern eines Faserverbandes in derselben Weise und/oder derselben Richtung umgelenkt werden. Dies wird bevorzugt durch ein prismatisches Umlenkelement - stabförmig mit im wesentlichen einheitlichen Querschnitten erreicht, welches quer zur Flussrichtung des Faserstromes angeordnet ist und in Längsrichtung der Streckwerkszylinder angeordnet ist. Dieses Führungselement kann unmittelbar vor dem Auflaufen des Faserverbandes auf ein Verdichtungselement angeordnet sein. Die Richtungsänderung des Faserverbandes durch das Führungselement beträgt dabei bevorzugt 1.5 bis 5°.

Die Spinnmaschine nach der Erfindung in der Anwendung bei einem Mehrzylinder-Streckwerk, mit mindestens 3 Verzugswalzenpaaren und Doppelriemchen an einem der Walzenpaare, wobei zur Führung eines Faserverbandes eines der Riemchen möglichst nahe an einem Auslaufzylinder ein Käfig gegen ein Auslaufzylinderpaar gerichtet ist, welcher Käfig vom Riemchen umschlungen ist, ist gekennzeichnet durch eine zusätzliche stabförmige Führung entweder für den Faserverband oder für das Riemchen, welche Führung zwischen dem Riemchen und dem Auslaufzylinder angeordnet ist.

Die Führung kann zum Auslaufzylinder hin konkav und zum Faserverband hin konvex gekrümmt sein.

Die Führung kann in einer zweiten Ausführung zwischen zwei Oberwalzen zum Riemchen hin so angeordnet sein, dass dieses durch die Führung von aussen betrachtet eine konkave Umlenkung erfährt.

Die zusätzliche Führung für den Faserverband kann in Transportrichtung des Faserverbandes in einem oder nach einem Verstreckungsbereich und vor einem Verdichtungsbereich, insbesondere vor dem Auflaufen des Faserverbandes auf einem Verdichtungselement der Verdichtungseinrichtung, angeordnet sein.

Die Erfindung wird im Folgenden anhand der Zeichnung in verschiedenen Ausführungsbeispielen näher erläutert. Es zeigen:
Figur 1 und Figur 5 einen Querschnitt bzw. eine Seitenansicht eines konventionellen zweistufigen Streckwerks, in welches das Führungselement integriert ist.
Figur 2 einen Ausschnitt aus Figur 1, mit Darstellung der wesentlichen Elemente in der Umgebung des Führungselements.
Figur 2a das Führungselement mit dem Faserverband.
Figur 3 die Befestigung der Führung an Elementen des Streckwerks.
Figur 4 ein anderes Ausführungsbeispiel für ein Streckwerk mit einer Verdichtungseinrichtung, wobei letztere dem Streckwerk nachgeordnet ist.
Figur 6 ein Führungselement an einem Riemchen, das eine längere Führung des Faserverbands durch das Riemchen ermöglicht.
Figur 7 verschiedene Befestigungsmöglichkeiten der Führung

Die Spinnmaschine ist mit einer Verdichtungseinrichtung 1 ausgestattet, das an ein Streckwerk 1a der Spinnmaschine angeschlossen ist, und gekennzeichnet durch eine zusätzliche Führung 34 für den Faserverband, welche in Transportrichtung des Faserverbandes nach einem Verstreckungsbereich 4,5 und vor einem Verdichtungsbereich, insbesondere vor dem Auflaufen des Faserverbandes 11 auf einem Verdichtungselement 19 der Verdichtungseinrichtung, angeordnet ist.

Sie kann weiter dadurch gekennzeichnet sein,
dass die Führung 34 im Hauptverzugsfeld eines mehrstufigen Streckwerks vor dem Auslaufzylinder 2 angeordnet ist,
dass das Führungselement 34 der Führung ein in Längsrichtung der Streckwerkszylinder angeordneter prismatischer Stab mit einem Querschnitt, der auf der Funktionsseite abgerundet ist,
dass das Führungselement 34 so angeordnet ist, dass es durch eine Verbindungslinie bzw. Tangente an einen Klemmspalt 23 zwischen einem Auslaufzylinder 2 und einer gegen ihn gedrückten Oberwalze 2' und dem Auslaufklemmpunkt zwischen einem Oberriemchen 5 und Unterriemchen 4 des Streckwerks 1a durchdrungen wird,
dass der Faserverband 11 oder Riemchen 5 um wenige Grade, insbesondere 1.5 ... 6°, umgelenkt wird,
dass die Führung unmittelbar vor dem Klemmspalt 23 zwischen dem Auslaufzylinder 2 und einer gegen diesen gepressten dritten Oberwalze 2' des Streckwerks sitzt,
dass gegebenfalls der Auslaufzylinder 2 des Streckwerks 1a als Verdichtungselement 19 einer Verdichtungseinrichtung 1 ausgeführt ist, mit einer luftdurchlässigen zylindrischen Oberfläche,
dass durch ein Unterdrucksystem 15 aerodynamische Effekte am Faserverband 11 in einer Verdichtungszone 13 auslösbar sind,
dass das Führungselement 34 mittels Halteelementen 340 an Halteteilen für Riemchen, insbesondere einem Käfig 30 für ein Riemchen 4, 5 des Streckwerks 1 a, befestigt ist,
dass Blattfedern an den Enden eines Führungselements 34 angebracht sind, mit einer Schnappverbindung an Enden eines Käfigs 30 für ein Riemchen 5 des Streckwerks 1a befestigt,
dass eine Führung 34 für einen Faserverband 11 bei einem Umlenkelement 33 an einer Kante eines Käfigs 30 für ein Oberriemchen 5 des Streckwerks 1a auf einer Kante des Käfigs 30 bei einem Distanzstück 32 sitzt,
dass eine Führung 34 vor dem Auslaufzylinder 2 des Streckwerks 1 a und eine weitere Führung 34' nach dem Auslaufzylinder 2 und vor einer Verdichtungseinrichtung 1 mit einem Verdichtungselement 19 vorhanden ist, jeweils in Transportrichtung eines Faserverbandes 11 durch das Streckwerk 1a betrachtet,
wobei die erwähnten Merkmale einzeln oder kumuliert angewandt werden können.

Das Streckwerk 1a mit der Verdichtungseinrichtung 1 gemäss Figur 1 transportiert einen Faserverband 11 über einen Einlaufzylinder 42 mit einer gegen ihn gedrückten ersten Oberwalze 42' durch ein Vorverzugsfeld zu einem Mittelzylinder 3 mit einer zweiten Oberwalze 3'. Der Mittelzylinder 3 wird durch ein Unterriemchen 4 umschlungen, das, durch den Mittelzylinder angetrieben, über eine Brücke 40 läuft. Gegen das Unterriemchen 4 wird mittels einer Belastungseinrichtung 10 gemäss Figur 4 die Oberwalze 3' mit einem Oberriemchen 5 und einem Käfig 30 gedrückt. Das Oberriemchen 5 wird im Kontakt mit dem Unterriemchen 3 durch dieses angetrieben, wobei die vom Vorverzugsfeld zwischen Einlaufzylinder 42 und Mittelzylinder 3 herangeführten Fasern des Faserverbandes 11 im Hauptverzugsfeld gegen den Zug des Auslaufzylinders 2 zurückgehalten werden. Der Auslaufzylinder 2 ist bei diesem Ausführungsbeispiel als ein Verdichtungselement 19 ausgeführt, d.h. als eine innen besaugte, perforierte Trommel. Das Oberriemchen 5 umschlingt einerseits die zweite Oberwalze 3', andererseits ein Distanzstück 32, das auf dem Käfig 30 sitzt. Zwischen der Ablaufstelle des Faserverbandes 11 vom Unterriemchen 4 bzw. Oberriemchen 3 und dem Auslaufzylinder 2 mit der dritten Oberwalze 2' ist ein Führungselement 34 angeordnet, das gemäss der Darstellung in Figur 1 den Faserverband 11 ein wenig umlenkt, wodurch eine straffe Führung der Fasern des Faserverbandes 11 erreicht wird und insbesondere kürzere Fasern daran gehindert werden, sich aus dem Verband zu lösen. Bevorzugt wird als Führungselement 34 ein Rundstab insbesondere mit einem Durchmesser zwischen 3 und 6 mm verwendet. Das Führungselement 34 ist möglichst nahe an der Oberfläche des Auslaufzylinders 2 bzw. des Verdichtungselements 19 angeordnet, mit einem Abstand von weniger als 1 mm. Der Faserverband läuft nach einer Umlenkung durch das Führungselement 34 um wenige Grade auf der Oberfläche des Verdichtungselements 19 auf, wobei der Umschlingungsweg zwischen der Klemmstelle der dritten Oberwalze 2' und der vierten Oberwalze 1' auf dem Verdichtungselement 19 liegt. Ein Schirm 19' über dem Verdichtungselement 19 sorgt für eine Führung der anströmenden Saugluft möglichst parallel zur Achse des Auslaufzylinders 2. Der Faserverband wird dann bevorzugt mittels einer Ringspinneinrichtung 40 eingedreht und auf eine Garnspule aufgewickelt.

Figur 2 und Figur 2a zeigen vergrössert Teile der Einrichtung in der Umgebung der Führung 34, mit der eine Umlenkung des Faserverbandes 11 um den Winkel α = 1.5...6° bewirkt wird. Mit vorzugsweise einer einzigen Einstellung des Führungselements der Führung 34 können Garne im Feinheitsbereich Ne 3 bis 100, vorzugsweise 3...50, insbesondere 3 bis 30 versponnen werden. Die Vorlage kann aus allen bekannten spinnbaren Fasermaterialien auch mit hohem Kurzfaseranteil bestehen, besonders kardierte Baumwolle, auch MMF, PES, Blends. Dank der Führung 34 werden gute Garnqualitätswerte erreicht. Die Bezugszeichen in den Figuren 2 und 2a gelten analog zu jenen in Figur 1.

Figur 3 zeigt zwei Ausführungsformen für die Befestigung der Führung 34 im Streckwerk. Der Käfig 30 zur Führung der Oberriemchen 5 ist mit zweiten Oberwalzen 3' an der erwähnten Belastungseinrichtung 10 ortsfest, aber schwenkbar montiert. Beim ersten Ausführungsbeispiel des Führungselements der Führung 34 erstreckt sich dieses über die gesamte Länge eines Abschnitts des Käfigs 30 in Figur 3. Die Enden des Führungselements 34 sind durch Halteelemente 340, 340' gefasst. Die Halteelemente 340 sind ortsfest an den Enden des Käfigs 30 angebracht, beispielsweise mit Hilfe von Befestigungselementen 342 in Form von Stiften oder Schrauben. Die Halteelemente 340 können beispielsweise als Blattfedern aus Federstahl gefertigt sein. Sie können mittels Befestigungsstiften 342 in Bohrungen in Flucht der Befestigungselemente 342 seitlich in die Enden der Käfige eingeschnappt werden.

Gemäss einem zweiten Ausführungsbeispiel der Führung 34 im rechten Teil von Figur 3 wird ein vergleichsweise kurzes Führungselement 34 mittels zweier Halteelemente 340, 340', an deren Enden Reiter 342 sitzen, bei einem Distanzstück 32 auf die rechte Längskante des Käfigs 30 aufgesteckt. Die Reiter 342 sitzen dabei direkt neben Reitern 320 des Distanzstücks 32. Das Distanzstück dient zur Führung des Oberriemchens 5, wobei dieses durch das Umlenkelement 33 zwischen den Reitern 320 umgelenkt wird. Die Reiter 342 können wie die Reiter 320 des Distanzstücks, in perspektivischer Darstellung gezeigt, ausgeführt sein, mit einer grösseren Distanz zwischen den Reitern 342 als zwischen den Reitern 320. Ein Halteelement 340 sitzt in der in Figur 3 gezeigten Weise mit dem Reiter 342 neben dem Distanzstück 32 auf dem Käfig 30. Neben dem Käfig 30 sind das Distanzstück 32 in perspektivischer Darstellung und das kurze Führungselement 34 mit den Halteelementen 340 in perspektivisch/schematischer Darstellung gezeigt. Das Führungselement der Führung 34 ist, wie bereits erwähnt, ein bevorzugt kreiszylindrisch prismatisches Element. Die Führung 34kann auch direkt auf dem Umlenkelement 33 befestigt sein.

Ein weiteres Ausführungsbeispiel eines Streckwerks mit einer Verdichtungseinrichtung ist in Figur 4 dargestellt. Vom Streckwerk 1 a sind lediglich der Mittelzylinder 3 und der Auslaufzylinder 2 mit mittels der Belastungseinrichtung 10 angepressten Oberwalzen 3' (zweite Oberwalze) und 2' (dritte Oberwalze) gezeigt. Zwischen der dritten Oberwalze 2' und der vierten Oberwalze 1' sitzt eine weitere Walze 27, die zum Antrieb der vierten Oberwalze 1' durch die dritte Oberwalze 2' dient. Im Gegensatz zur Anordnung in Figur 1 ist der Auslaufzylinder 2 nicht als Verdichtungselement ausgeführt; dieses befindet sich links daneben, wobei ein Unterdrucksystem 15 durch ein Verdichtungselement 19 in Form eines luftdurchlässigen Riemchens umschlungen wird. Das Verdichtungselement 19 wird durch die vierte Oberwalze 1' mit dem Faserverband 11 bzw. dem Garn 25 entlang der Verdichtungszone 13 vorwärts bewegt. Die Verdichtung des Faserverbandes 11 in der Verdichtungszone 13 geschieht entlang eines Saugschlitzes 17, durch den Luft in das Unterdrucksystem 15 eingesogen wird. Die Achsen 8 und 21 der dritten Oberwalze 2' bzw. der vierten Oberwalze 21 werden durch die Belastungseinrichtung 10 gehalten. Der Faserverband 11 wird durch ein Oberriemchen 5 an der zweiten Oberwalze 3' sowie ein Unterriemchen 4 am Mittelzylinder 3 im Hauptverzugsfeld des Streckwerks geführt, wobei zwischen den Riemchen 4 und 5 in bekannter Weise eine Führung 34 angeordnet ist, mit welcher der Faserverband um einen sehr kleinen Winkel zwischen 1.5 und 6° umgelenkt wird. Das Führungselement 34 kann, wie im Zusammenhang mit Figur 3 beschrieben, an einem Käfig 5' des Oberriemchens 5 befestigt sein. Vom Klemmspalt 23 zwischen Auslaufzylinder 2 und der dritten Oberwalze 2', welche gegen diesen gedrückt wird, bis zum Erreichen der Verdichtungszone 13 kann der Faserverband 11 durch ein weiteres Führungselement 34' unterstützt werden. Dieses Führungselement kann beispielsweise wie das beschriebene Führungselement 34 als kreiszylindrischer Stab oder, wie gestrichelt angedeutet, als flaches, mehr oder weniger ebenes Führungsteil ausgebildet sein, das sich mindestens im Bereich des Faserverbandes 11 entlang der Spinnmaschine erstreckt. Das erste Führungselement 34 verbessert, wie bereits weiter oben beschrieben, den Zusammenhalt der Fasern im Hauptverzugsfeld des Streckwerks zwischen Mittelzylinder 3 und Auslaufzylinder 2, während das zweite Führungselement 34' sozusagen als Führungstisch für den Faserverband zwischen Auslaufzylinder 2 und Verdichtungselement 19 dient. Der zweite Klemmspalt 24 zwischen der Verdichtungseinrichtung 1 und der vierten Oberwalze 1' begrenzt den Drall im Garn 25, der von einer nachgeördneten Spinneinrichtung herrührt. Die Führung 34 ist so anzuordnen, dass eine Verbindungslinie zwischen dem Klemmspalt 23 des Auslaufzylinderpaares 2, 2' und dem ablaufseitigen Klemmpunkt des Riemchenpaares 4, 5 das Führungselement 34 teilweise durchdringt.

Die Oberflächenbeschaffenheit der Umlenkung oder Führung ist je nach gewünschtem Effekt und Rohstoff zu wählen. Die Umlenkung kann fest oder rotierbar gelagert werden. Das Führungselement 34 kann auch an der Umlenkbrücke 40 befestigt sein.

Die Führung 34 kann nach Fig. 5 zum Auslaufzylinder 2,2' hin konkav und zum Faserverband 11 hin konvex gekrümmt sein.

Die Führung 34 kann gemäss Fig. 6 zwischen zwei Oberwalzen 2', 3' zum Riemchen 5 hin so angeordnet sein, dass dieses von aussen betrachtet durch die Führung 34 eine konkave Umlenkung erfährt. Damit ist es möglich, das Riemchen näher an die Oberwalze 2' heranzuführen, womit der Faserverband 11 wenn nicht zusätzlich, so doch auf einer längeren Strecke geführt wird.

Gemäss Fig. 2 und 4 kann die zusätzliche Führung 34 für den Faserverband in Transportrichtung des Faserverbandes in einem oder nach einem Verstreckungsbereich 4,5 und vor einem Verdichtungsbereich, insbesondere vor dem Auflaufen des Faserverbandes 11 auf einem Verdichtungselement 19 der Verdichtungseinrichtung, angeordnet ist.

Nach Fig. 7 kann die Führung 34 mit Halteelementen 340a und 340c an Achsen von Oberwalzen 2',3' oder an einem Belastungsarm 344 befestigt sein.

## Patentansprüche

1. Spinnmaschine mit einem Mehrzylinder-Streckwerk (1a), mit mindestens drei Verzugswalzenpaaren (42, 42'; 2,2'; 3,3') und Doppelriemchen (4, 5) an einem der Walzenpaare (3,3'), wobei zur Führung eines Faserverbandes (11) mittels eines der Riemchen (5) möglichst nahe an einem Auslaufzylinder (2') ein Käfig (30) gegen ein Auslaufzylinderpaar (2, 2') gerichtet ist, welcher Käfig (30) vom Riemchen (5) umschlungen ist, **gekennzeichnet durch** eine zusätzliches stabförmiges Führungselement (34) für den Faserverband (11), welches zwischen dem Riemchen (5) und dem Auslaufzylinder (2,2') angeordnet ist, wobei das Führungselement (34) ein Umlenkelement ist, dessen Oberfläche wenigstens von einem Teil der Fasern bestreichbar ist, so dass sämtliche Fasern eines Faserverbandes in derselben Richtung umgelenkt werden, und das Führungselement (34) mittels Halteelementen (340) am Käfig (30) für das Riemchen (5) des Streckwerks (1a), befestigt ist.

2. Spinnmaschine mit einem Mehrzylinder-Streckwerk (1a), mit mindestens drei Verzugswalzenpaaren (42, 42'; 2,2'; 3,3') und Doppelriemchen (4, 5) an einem der Walzenpaare (3,3'), wobei zur Führung eines Faserverbandes (11) mittels eines der Riemchen (5) möglichst nahe an einem Auslaufzylinder (2') ein Käfig (30) gegen ein Auslaufzylinderpaar (2, 2') gerichtet ist, welcher Käfig (30) vom Riemchen (5) umschlungen ist, **dadurch gekennzeichnet, dass** ein zusätzliches stabförmiges Führungselement (34) für das Riemchen zwischen dem Riemchen (5) und dem Auslaufzylinder (2,2') angeordnet ist, wobei das Führungselement zwischen zwei Oberwalzen (2', 3') zum Riemchen (5) hin so angeordnet ist, dass das Riemchen (5) durch das Führungselement (34) von aussen betrachtet eine konkave Umlenkung erfährt.

3. Spinnmaschine nach Anspruch 1, wobei das Führungselement (34) zum Auslaufzylinder (2,2') hin konkav und zum Faserverband (11) hin konvex gekrümmt ist.

4. Spinnmaschine nach Anspruch 1, wobei die Spinnmaschine eine Verdichtungseinrichtung (1) enthält die an ein Streckwerk (1a) der Spinnmaschine angeschlossen ist, und das zusätzliche Führungselement (34) für den Faserverband in Transportrichtung des Faserverbandes in einem oder nach einem Verstreckungsbereich (4,5) und vor einem Verdichtungsbereich der Verdichtungseinrichtung (1), insbesondere vor dem Auflaufen des Faserverbandes (11) auf einem Verdichtungselement (19) der Verdichtungseinrichtung (1), angeordnet ist.

5. Spinnmaschine nach Anspruch 1, wobei das Führungselement (34) im Hauptverzugsfeld eines mehrstufigen Streckwerks vor dem Auslaufzylinder (2) angeordnet ist.

6. Spinnmaschine nach Anspruch 1, wobei das Führungselement (34) ein in Längsrichtung der Streckwerkszylinder angeordneter prismatischer Stab ist.

7. Spinnmaschine nach Anspruch 1, wobei das Führungselement (34) so angeordnet ist, dass es durch eine Verbindungslinie bzw. Tangente an einen Klemmspalt (23) zwischen einem Auslaufzylinder (2) und einer gegen ihn gedrückten Oberwalze (2') und dem Auslaufklemmpunkt zwischen einem Oberriemchen (5) und Unterriemchen (4) des Streckwerks (1a) durchdrungen wird.

8. Spinnmaschine nach Anspruch 1, wobei das Führungselement ein Umlenkelement ist, dessen Oberfläche wenigstens von einem Teil der Fasern bestrichen wird, so dass sämtliche Fasern eines Faserverbandes um 1.5 ... 6° Grade in derselben Richtung umgelenkt werden.

9. Spinnmaschine nach Anspruch 1, wobei die Führung unmittelbar vor dem Klemmspalt (23) zwischen dem Auslaufzylinder (2) und einer gegen diesen gepressten dritten Oberwalze (2') des Streckwerks sitzt.

10. Spinnmaschine nach Anspruch 1 oder 2, wobei der Auslaufzylinder (2) des Streckwerks (1a) als Verdichtungselement (19) einer Verdichtungseinrichtung (1) ausgeführt ist, mit einer luftdurchlässigen, zylindrischen Oberfläche.

11. Spinnmaschine nach Anspruch 10, wobei die Spinnmaschine ein Unterdrucksystem (15) enthält, mittels dessen eine Verdichtung des Faserverbandes (11) in einer Verdichtungszone (13) der Verdichtungseinrichtung (1) erreichbar ist.

12. Spinnmaschine nach Anspruch 1, wobei Blattfedern an den Enden eines Führungselements (34) und eine Schnappverbindung an Enden eines Käfigs (30) für ein Riemchen (5) des Streckwerks (1a) angeordnet sind.

13. Spinnmaschine nach Anspruch 1, wobei ein Führungselement (34) für einen Faserverband (11) bei einem Umlenkelement (33) an einer Kante eines Käfigs (30) für ein Oberriemchen (5) des Streckwerks (1a) auf einer Kante des Käfigs (30) bei einem Distanzstück (32) sitzt.

14. Spinnmaschine nach einem der Ansprüche 1 oder 2, wobei die Spinnmaschine eine Führung (34) vor dem Auslaufzylinder (2) des Streckwerks (1a) und eine weitere Führung (34') nach dem Auslaufzylinder (2) und vor einer Verdichtungseinrichtung (1) mit einem Verdichtungselement (19), jeweils in Transportrichtung eines Faserverbandes (11) durch das Streckwerk (1a) betrachtet, enthält.

15. Spinnmaschine nach Anspruch 1, wobei die Spinnmaschine eine Führung (34) (11), in Form eines Umlenkelements für den Faserverband (11) im Hauptverzugsfeld des Streckwerks (1 a) mit einem Umlenkwinkel zwischen 2 und 6 ° enthält.

## Claims

1. Spinning machine with a multi-cylinder drafting arrangement (1 a), with at least three pairs of drafting rollers (42, 42'; 2, 2'; 3, 3') and double aprons (4, 5) on one of the pairs of rollers (3, 3'), a cage (30) being directed towards a pair of delivery cylinders (2, 2') in order to guide a sliver (11) as near as possible to a delivery cylinder (2') by means of one of the aprons (5), the apron (5) looping around the cage (30), **characterized by** an additional bar-shaped guide element (34) for the sliver (11), which guide element is arranged between the apron (5) and the delivery cylinder (2, 2'), the guide element (34) being a deflection element, the surface of which can be brushed at least by some of the fibres, so that all the fibres of a sliver are deflected in the same direction, and the guide element (34) being fastened to the cage (30) for the apron (5) of the drafting arrangement (1a) by means of holding elements (340).

2. Spinning machine with a multi-cylinder drafting arrangement (1a), with at least three pairs of drafting rollers (42, 42'; 2, 2'; 3, 3') and double aprons (4, 5) on one of the pairs of rollers (3, 3'), a cage (30) being directed towards a pair of delivery cylinders (2, 2') in order to guide a sliver (11) as near as possible to a delivery cylinder (2') by means of one of the aprons (5), the apron (5) looping around the cage (30), **characterized in that** an additional bar-shaped guide element (34) for the apron is arranged between the apron (5) and the delivery cylinder (2, 2'), the guide element being arranged between two top rollers (2', 3') with respect to the apron (5) such that the apron (5) experiences, as seen from outside, a concave deflection by means of the guide element (34).

3. Spinning machine according to Claim 1, the guide element (34) being curved concavely with respect to the delivery cylinder (2, 2') and convexly with respect to the sliver (11).

4. Spinning machine according to Claim 1, the spinning machine containing a condensing device (1) which is connected to a drafting arrangement (1 a) of the spinning machine, and the additional guide element (34) for the sliver being arranged, in the direction of transport of the sliver, in or downstream of a drafting region (4, 5) and upstream of a condensing region of the condensing device (1), in particular upstream of the run of the sliver (11) onto a condensing element (19) of the condensing device (1).

5. Spinning machine according to Claim 1, the guide element (34) being arranged upstream of the delivery cylinder (2) in the main drafting zone of a multi-stage drafting arrangement.

6. Spinning machine according to Claim 1, the guide element (34) being a prismatic bar arranged in the longitudinal direction of the drafting-arrangement cylinders.

7. Spinning machine according to Claim 1, the guide element (34) being arranged such that it is penetrated by a connecting line or tangent to a nip (23) between a delivery cylinder (2) and a top roller (2') pressed against the latter and the delivery nipping point between an upper apron (5) and a lower apron (4) of the drafting arrangement (1a).

8. Spinning machine according to Claim 1, the guide element being a deflection element, the surface of which is swept at least by some of the fibres, so that all the fibres of a sliver are deflected through 1.5 ... 6° in the same direction.

9. Spinning machine according to Claim 1, the guide being seated directly upstream of the nip (23) between the delivery cylinder (2) and a third top roller (2'), pressed against the latter, of the drafting arrangement.

10. Spinning machine according to Claim 1 or 2, the delivery cylinder (2) of the drafting arrangement (1 a) being designed as a condensing element (19) of a condensing device (1), with an air-permeable cylindrical surface.

11. Spinning machine according to Claim 10, the spinning machine containing a vacuum system (15), by means of which a condensing of the sliver (11) in a condensing zone (13) of the condensing device (1) can be achieved.

12. Spinning machine according to Claim 1, leaf springs being arranged at the ends of a guide element (34) and a snap connection being arranged at the ends of a cage (30) for an apron (5) of the drafting arrangement (1a).

13. Spinning machine according to Claim 1, a guide element (34) for a sliver (11) being seated near a deflection element (33) along one edge of a cage (30) for an upper apron (5) of the drafting arrangement (1a) on an edge of the cage (30) near a spacer piece (32).

14. Spinning machine according to either one of Claims 1 and 2, the spinning machine containing a guide (34) upstream of the delivery cylinder (2) of the drafting arrangement (1a) and a further guide (34') downstream of the delivery cylinder (2) and upstream of a condensing device (1) with a condensing element (19), in each case as seen in the direction of transport of a sliver (11) through the drafting arrangement (1a).

15. Spinning machine according to Claim 1, the spinning machine containing a guide (34) in the form of a deflection element for the sliver (11) in the main drafting zone of the drafting arrangement (1a) with a deflection angle of between 2 and 6°.

## Revendications

1. Métier à filer comprenant un banc d'étirage multi-cylindres (1a), comprenant au moins trois paires de rouleaux d'étirage (42, 42' ; 2, 2' ; 3, 3') et des doubles courroies (4, 5) sur l'une des paires de rouleaux (3, 3'), une cage (30) étant orientée vers une paire de cylindres de sortie (2, 2') pour guider un assemblage de fibres (11) au moyen de l'une des courroies (5) aussi près que possible d'un cylindre de sortie (2'), laquelle cage (30) étant enveloppée par la courroie (5), **caractérisé par** un élément de guidage supplémentaire en forme de barre (34) pour l'assemblage de fibres (11), qui est disposé entre la courroie (5) et le cylindre de sortie (2, 2'), l'élément de guidage (34) étant un élément de déviation dont la surface peut être balayée au moins par une partie des fibres, de sorte que toutes les fibres d'un assemblage de fibres soient déviées dans la même direction, et l'élément de guidage (34) étant fixé au moyen d'éléments de retenue (340) sur la cage (30) pour la courroie (5) du banc d'étirage (1a).

2. Métier à filer comprenant un banc d'étirage multi-cylindres (1 a), comprenant au moins trois paires de rouleaux d'étirage (42, 42' ; 2, 2' ; 3, 3') et des doubles courroies (4, 5) sur l'une des paires de rouleaux (3, 3'), une cage (30) étant orientée vers une paire de cylindres de sortie (2, 2') pour guider un assemblage de fibres (11) au moyen de l'une des courroies (5) aussi près que possible d'un cylindre de sortie (2'), laquelle cage (30) étant enveloppée par la courroie (5), **caractérisé en ce qu'**un élément de guidage supplémentaire en forme de barre (34) pour la courroie est disposé entre la courroie (5) et le cylindre de sortie (2, 2'), l'élément de guidage étant disposé entre deux cylindres supérieurs (2', 3') par rapport à la courroie (5) de telle sorte que la courroie (5) subisse une déviation concave, vue de l'extérieur, due à l'élément de guidage (34).

3. Métier à filer selon la revendication 1, dans lequel l'élément de guidage (34) est courbé de manière concave vers le cylindre de sortie (2, 2') et de manière convexe vers l'assemblage de fibres (11).

4. Métier à filer selon la revendication 1, dans lequel le métier à filer contient un dispositif de condensation (1) qui est raccordé à un banc d'étirage (1a) du métier à filer, et l'élément de guidage supplémentaire (34) pour l'assemblage de fibres est disposé dans la direction de transport de l'assemblage de fibres dans une région d'étirage ou après une région d'étirage (4, 5) et avant une région de condensation du dispositif de condensation (1), en particulier avant l'entrée de l'assemblage de fibres (11) sur un élément de condensation (19) du dispositif de condensation (1).

5. Métier à filer selon la revendication 1, dans lequel l'élément de guidage (34) est disposé dans le champ d'étirage principal d'un banc d'étirage à plusieurs étages avant le cylindre de sortie (2).

6. Métier à filer selon la revendication 1, dans lequel l'élément de guidage (34) est une barre prismatique disposée dans la direction longitudinale des cylindres du banc d'étirage.

7. Métier à filer selon la revendication 1, dans lequel l'élément de guidage (34) est disposé de telle sorte qu'il soit traversé par une ligne de connexion ou une tangente à une fente de serrage (23) entre un cylindre de sortie (2) et un rouleau supérieur (2') pressé contre lui et le point de serrage de sortie entre une courroie supérieure (5) et une courroie inférieure (4) du banc d'étirage (1 a).

8. Métier à filer selon la revendication 1, dans lequel l'élément de guidage est un élément de déviation dont la surface est balayée au moins par une partie des fibres, de sorte que toutes les fibres d'un assemblage de fibres soient déviées de 1,5 ... 6° dans la même direction.

9. Métier à filer selon la revendication 1, dans lequel le guide se situe immédiatement avant la fente de serrage (23) entre le cylindre de sortie (2) et un troisième rouleau supérieur (2') du banc d'étirage pressé contre celui-ci.

10. Métier à filer selon la revendication 1 ou 2, dans lequel le cylindre de sortie (2) du banc d'étirage (1a) est réalisé sous forme d'élément de condensation (19) d'un dispositif de condensation (1), avec une surface cylindrique perméable à l'air.

11. Métier à filer selon la revendication 10, dans lequel le métier à filer contient un système à dépression (15), au moyen duquel on peut effectuer une condensation de l'assemblage de fibres (11) dans une zone de condensation (13) du dispositif de condensation (1).

12. Métier à filer selon la revendication 1, dans lequel des ressorts à lame sont disposés aux extrémités d'un élément de guidage (34) et une connexion par encliquetage est disposée aux extrémités d'une cage (30) pour une courroie (5) du banc d'étirage (1a).

13. Métier à filer selon la revendication 1, dans lequel un élément de guidage (34) pour un assemblage de fibres (11) est situé, dans le cas d'un élément de déviation (33), sur une arête d'une cage (30) pour une courroie supérieure (5) du banc d'étirage (1a), et sur une arête de la cage (30) dans le cas d'un élément d'espacement (32).

14. Métier à filer selon la revendication 1 ou 2, dans lequel le métier à filer comprend un guide (34) avant le cylindre de sortie (2) du banc d'étirage (1a) et un autre guide (34') après le cylindre de sortie (2) et avant un dispositif de condensation (1) avec un élément de condensation (19), à chaque fois vus dans la direction de transport d'un assemblage de fibres (11) à travers le banc d'étirage (1a).

15. Métier à filer selon la revendication 1, dans lequel le métier à filer comprend un guide (34), en forme d'élément de déviation pour l'assemblage de fibres (11) dans le champ d'étirage principal du banc d'étirage (1a) avec un angle de déviation compris entre 2 et 6°.
